# EUROPÄISCHE PATENTANMELDUNG

(11) **EP 4 650 110 A1**
(43) Veröffentlichungstag der Anmeldung: **19.11.2025**
(21) Anmeldenummer: 24175882.0
(22) Anmeldetag: 15.05.2024
(51) Int. Cl.: B25D 11/12, B25D 17/06

(54) **SCHLAGWERKSANORDNUNG MIT EINEM GETRIEBEGEHÄUSE ZUR AUFNAHME EINER SCHLAGWERKSEINHEIT**

(71) Anmelder: Hilti Aktiengesellschaft, 9494 Schaan (LI)
(72) Erfinder: Plank, Uto, 85354 Freising (DE); Mandel, Ulrich, 86807 Buchloe Honsolgen (DE); Mucha, Steffen, 86930 Schwabmünchen (DE)
(74) Vertreter: Hilti Aktiengesellschaft Corporate Intellectual Property

(57) **Zusammenfassung**

Schlagwerksanordnung für einen Bohr- oder Meißelhammer mit einem Getriebegehäuse (1) zur Aufnahme einer pneumatischen Schlagwerkseinheit (2), umfassend einen in einem Führungsrohr (5) linear alternierend durch eine Exzentereinheit (6) mit Pleuel (7) bewegbar angeordneten Erregerkolben (8), wobei das einteilige Getriebegehäuse (1) aus einem Zylinderabschnitt (14) zur Unterbringung des Führungsrohres (5) sowie einem sich hieran in Längsrichtung anschließenden Konsolenabschnitt (15) zur Anbringung der Exzentereinheit (6) besteht, wobei eine hierfür vorgesehene Montagefläche (16) des Konsolenabschnitts (15) radial beabstandet zur Mittelachse (X_{z}) des Zylinderabschnitts (14) angeordnet ist.

## Beschreibung

Die vorliegende Erfindung betrifft eine Schlagwerksanordnung für einen Bohr- oder Meißelhammer mit einem Getriebegehäuse zur Aufnahme einer pneumatischen Schlagwerkseinheit, umfassend einen in einem Führungsrohr linear alternierend durch eine Exzentereinheit mit Pleuel bewegbar angeordneten Erregerkolben.

Das Einsatzgebiet der Erfindung erstreckt sich vornehmlich auf handgehaltene Bohr- oder Meißelhämmer höherer Leistung, welche mit einer pneumatischen Schlagwerkseinheit zur Aufbringung einer alternierend linearen Antriebsenergie auf einen Schlagbohrer beziehungsweise Meißel ausgestattet sind.

### Stand der Technik

Aus der DE 10 2009 008 190 A1 geht eine gattungsgemäße Schlagwerksanordnung hervor, welche ein pneumatisches Schlagwerk mit einem längs einer Schlagachse beweglichen Flugkolben, einer eine Bewegung des Flugkolbens längs der Schlagachse in Schlagrichtung begrenzenden Schlagfläche, einen eine Bewegung des Flugkolbens längs der Schlagachse entgegengesetzt der Schlagrichtung begrenzenden Erregerkolben sowie einen pneumatischen Raum zwischen dem Flugkolben und dem Erregerkolben aufweist. Ein Antrieb dient zum periodischen Bewegen des Erregerkolbens mit einem linearen Hub längs der Schlagachse, wodurch der Flugkolben zu einer linear alternierenden Bewegung zwischen der Schlagfläche und einer minimalen Annäherung an den Erregerkolben angeregt ist.

Diese pneumatische Schlagwerkseinheit ist in einem Getriebegehäuse eines elektrisch betriebenen Meißelhammers verbaut, indem das Führungsrohr in ein Getriebegehäuse eingepresst ist. Demgegenüber ist die Exzentereinheit nur indirekt mit dem Getriebegehäuse verbunden.

Zur Montage einer solchen Schlagwerksanordnung ist das Führungsrohr zusammen mit dem Erregerkolben sowie dem vormontierten Pleuel spielfrei in das Getriebegehäuse einzuführen. Anschließend ist die Exzentereinheit mit dem Exzenterzapfen in das Pleuelauge des Pleuels zu montieren. Da das Pleuel im Erregerkolben, der Erregerkolben im Führungsrohr und auch der Exzenter selbst drehbar sind, fluchten die Achsen des Exzenterzapfens und des Pleuelauges normalerweise nicht. Diese Achsen sind daher im Rahmen der Montage aktiv zur Deckung zu bringen. Anschließend ist die Exzentereinheit ortsfest bezüglich des Getriebegehäuses zu befestigen.

Der Montagevorgang der Schlagwerkseinheit erweist sich daher als recht umständlich. Die Bauteile erfordern enge Fertigungstoleranzen, um eine korrekte Montage zu ermöglichen.

Es ist daher die Aufgabe der vorliegenden Erfindung, eine Schlagwerksanordnung der gattungsgemäßen Art dahingehend weiter zu verbessern, dass diese durch eine montagefreundliche konstruktive Gestaltung innerhalb kurzer Zeit in einfacher Weise montierbar ist.

### Offenbarung der Erfindung

Die Aufgabe wird ausgehend von einer Schlagwerksanordnung gemäß dem Oberbegriff von Anspruch 1 in Verbindung mit dessen kennzeichnenden Merkmalen gelöst. Die nachfolgenden abhängigen Ansprüche geben vorteilhafte Weiterbildungen der Erfindung wieder. Der Anspruch 10 ist auf einen Bohr- oder Meißelhammer mit einer erfindungsgemäß ausgebildeten Schlagwerksanordnung gerichtet.

Die Erfindung schließt die technische Lehre ein, dass ein einteiliges Getriebegehäuse zum Einsatz kommt, welches aus einem Zylinderabschnitt zur Unterbringung des Führungsrohrs sowie einem sich hieran in Längsrichtung anschließenden Konsolenabschnitt zur Anbringung der Exzentereinheit besteht, wobei eine hierfür vorgesehene Montagefläche des Konsolenabschnitts radial beabstandet zur Mittelachse des Zylinderabschnitts angeordnet ist.

Der Vorteil der erfindungsgemäßen Lösung liegt insbesondere darin, dass sich die Schlagwerkseinheit als Baueinheit vormontieren lässt und anschließend als Ganzes in das erfindungsgemäße einteilige Getriebegehäuse eingesetzt und hieran befestigt wird. Hierdurch entfällt die herkömmliche schrittweise Montage, bei welcher die Exzentereinheit nach Einsetzen des Führungsrohrs mit Erregerkolben und Pleuel montiert wird. Die Vormontage erleichtert demgegenüber die Einbringung in das Getriebegehäuse des Bohr- und Meißelhammers. Dank der funktionsintegrierten Ausführung des Getriebegehäuses mit Zylinderabschnitt und Konsolenabschnitt wird die Bauteilanzahl reduziert. Zudem wird kein herkömmlicher Getriebegehäuse-Flansch mehr benötigt, der üblicherweise eine konstruktive Schwachstelle darstellt und somit durch Schrauben und Materialanhäufungen dimensioniert werden muss. Da erfindungsgemäß keine Gehäusetrennung im Lastpfad erfolgt, wird ein enormes Leichtbau-Potential eröffnet.

Gemäß einer die Erfindung weiter verbessernden Maßnahme wird vorgeschlagen, dass der Innendurchmesser des Zylinderabschnitts des Getriebegehäuses so groß dimensioniert ist, dass sich das Führungsrohr unter Berücksichtigung mindestens eines von der Montagefläche hervorstehenden Antriebsübertragungsmittels montieren lässt. Alternativ kann das Führungsrohr auch hinreichend einseitig ausgebuchtet sein, um eine vormontierte Schlagwerkseinheit in den Zylinderabschnitt des Getriebegehäuses trotz hervorstehender Antriebsübertragungsmittel an der Montagefläche einführen zu können. Das erfindungsgemäß ausgebildete einteilige Getriebegehäuse bildet also die Voraussetzung dafür, in die von dem Werkzeug abgewandte Stirnseite alle zur Schlagerzeugung dienenden Bauteile in Form einer vormontierten Schlagwerkseinheit einschieben zu können, da das Getriebegehäuse so viel Bauraum bietet, dass auch quer verlaufende Antriebsübertragungsmittel mit der Exzentereinheit verbunden werden können.

Gemäß einer bevorzugten Ausführungsform ist das Antriebsübertragungsmittel als ein Motorritzel eines Antriebsmotors ausgebildet, welches in einen Zahnkranz der Exzenterbaugruppe zwecks Drehantrieb zum Eingriff kommt.

Die Montagefläche des Getriebegehäuses kann außerdem auch eine Lageröffnung zur Drehlagerung eines Exzenter-Lagerzapfens der Exzentereinheit aufweisen. Der Exzenter-Lagerzapfen bildet die Rotationsachse des Exzenters und wird vorzugsweise über eine Wälzlagerung, beispielsweise mit einem Nadellager, am Getriebegehäuse drehgelagert.

Gemäß einer bevorzugten Ausführungsform ist der Innendurchmesser des Getriebegehäuses derart größer ausgebildet als der Außendurchmesser des Führungsrohrs der Schlagwerkseinheit, dass die Mittelachse XF des Führungsrohrs der Schlagwerkseinheit gegenüber der Mittelachse XZ des Zylinderabschnitts des Getriebegehäuses um einen radialen Abstand s beabstandet ist, der zumindest der Länge des Motorritzels und/oder des Exzenter-Lagerzapfens entspricht, wobei im montierten Zustand beide Mittelachsen XF und XZ koaxial miteinander fluchten. Somit bestimmen also die Längenmaße der von der Montagefläche beziehungsweise der Exzentereinheit hervorstehenden antriebsleistungsübertragenden Bauteile den Bauraum, welcher durch den Innendurchmesser des Getriebegehäuses bereitzustellen ist. Dieser lässt sich im Umkehrschluss dadurch reduzieren, dass die Längen der entsprechenden Antriebsübertragungsmittel möglichst kurzbauend dimensioniert werden.

Gemäß einer bevorzugten Ausführungsform der Schlagwerkseinheit als vormontierte Baugruppe wird vorgeschlagen, dass dessen Führungsrohr einen, vorzugsweise angeschweißten, außenumfänglichen Flansch zur lösbaren Befestigung am Getriebegehäuse aufweist. Die lösbare Befestigung wird vorzugsweise unter Zuhilfenahme mehrerer Schrauben durchgeführt.

Um das Führungsrohr der Schlagwerkseinheit sicher im Zylinderabschnitt des Getriebegehäuses zu positionieren, wird gemäß einer weiteren die Erfindung verbessernden Maßnahme vorgeschlagen, dass das distale Ende des Führungsrohrs in einer Führungsaufnahme des Zylinderabschnitts des Getriebegehäuses zum Eingriff kommt. Diese Führungsaufnahme weist also einen geringeren Aufnahmedurchmesser als der übrige Innendurchmesser des Zylinderabschnitts auf, um eine Passung mit dem distalen Ende des Führungsrohrs zu bilden.

Auch die Exzentereinheit ist vorzugsweise lösbar am Getriebegehäuse befestigt, und zwar an dessen Konsolenabschnitt. Die lösbare Befestigung wird ebenfalls vorzugsweise unter Zuhilfenahme mehrerer Schrauben durchgeführt.

Um die Schlagwerkseinheit vor eindringendem Schmutz und Feuchtigkeit zu schützen, wird gemäß einer weiter verbessernden Maßnahme vorgeschlagen, dass ein den Bereich der Exzentereinheit abdeckender Gehäusedeckel lösbar am Getriebegehäuse befestigt ist, was ebenfalls per Verschraubung durchführbar ist. Hierdurch wird die Montageöffnung zwischen dem Zylinderabschnitt des Getriebegehäuses und dem Konsolenabschnitt geschlossen, so dass die Schlagwerkseinheit vollständig im Getriebegehäuse untergebracht ist.

### Detailbeschreibung anhand Zeichnung

Weitere die Erfindung verbessernde Maßnahmen werden nachstehend gemeinsam mit der Beschreibung eines bevorzugten Ausführungsbeispiels der Erfindung anhand der Figuren näher dargestellt. Es zeigt:
Fig. 1 eine Längsschnittdarstellung einer in einem Getriebegehäuse montierten Schlagwerkseinheit eines Meißelhammers,
Fig. 2 eine perspektivische Ansicht eines Getriebegehäuses mit Schlagwerkseinheit vor der Montage,
Fig. 3 eine Explosionsdarstellung einer Schlagwerkseinheit,
Fig. 4 eine perspektivische Darstellung eines Getriebegehäuses mit Schlagwerkseinheit während der Montage,
Fig. 5 eine perspektivische Darstellung eines Getriebegehäuses mit Schlagwerkseinheit bei eingeführtem Führungsrohr,
Fig. 6 eine perspektivische Darstellung eines Getriebegehäuses mit Schlagwerkseinheit vor der lösbaren Befestigung, und
Fig. 7 eine perspektivische Explosionsdarstellung der Schlagwerksanordnung mit weiteren Anbauteilen.

Gemäß Fig. 1 besteht eine Schlagwerksanordnung für einen exemplarischen Meißelhammer im Wesentlichen aus einem Getriebegehäuse 1 zur Aufnahme einer pneumatischen Schlagwerkseinheit 2 sowie einer Werkzeugaufnahmeeinheit 3 für einen - hier nicht weiter dargestellten - Meißel. Zwischen der pneumatischen Schlagwerkseinheit 2 sowie der Werkzeugaufnahmeeinheit 3 ist ein antriebskraftübertragender sogenannter Döpper 4 linear alternierend beweglich angeordnet.

Die pneumatische Schlagwerkseinheit 2 besteht im Wesentlichen aus einem in einem Führungsrohr 5 linear alternierend durch eine Exzentereinheit 6 mit Pleuel 7 bewegbar angeordneten Erregerkolben 8. Der Erregerkolben 8 korrespondiert im Zusammenwirken mit dem Führungsrohr 5 mit einem gegenüberliegenden Flugkolben 9, der am Döpper 4 zur Anlage kommt, um diesen mit den in der Schlagwerkseinheit 2 erzeugten pneumatisch gedämpften Schlägen zu beaufschlagen.

Die Exzentereinheit 6 umfasst einen Exzenter 10 mit gehäuseseitig gelagertem Exzenter-Lagerzapfen 11. Die Exzentereinheit 6 ist angetrieben über eine Getriebestufe mit koaxial zum Exzenter-Lagerzapfen 11 angeordneten Zahnrad 12, das mit einem per - hier nicht weiter dargestellten - Antriebsmotor über dessen Motorritzel 13 in Zahneingriff steht.

Gemäß Fig. 2 ist das erfindungsgemäß einteilige Getriebegehäuse 1 aus einem Zylinderabschnitt 14 und einem hieran angeformten Konsolenabschnitt 15 zusammengesetzt. Der Zylinderabschnitt 14 dient dabei der Unterbringung des Führungsrohrs 5 der Schlagwerkseinheit 2, wohingegen der sich hieran in Längsrichtung anschließende Konsolenabschnitt 15 zur Anbringung der Exzentereinheit 6 der Schlagwerkseinheit 2 vorgesehen ist. Hierfür weist der Konsolenabschnitt 15 eine Montagefläche 16 auf, welche radial beabstandet zur Mittelachse des Zylinderabschnitts 14 angeordnet ist. Der Innendurchmesser des Zylinderabschnitts 14 des Getriebegehäuses 1 ist viel größer als der Außendurchmesser des hierin unterzubringenden Führungsrohrs 5, um ein Einschieben der wie dargestellt vormontierten Schlagwerkseinheit 2 in den Zylinderabschnitt 14 des Getriebegehäuses 1 zu ermöglichen unter Berücksichtigung der von der Montagefläche 16 hervorstehenden Antriebsübertragungsmittel.

Als Antriebsübertragungsmittel gilt bei diesem Ausführungsbeispiel vor allem das Motorritzel 13 des Antriebsmotors. Benachbart hierzu weist die Montagefläche 16 eine Lageröffnung 17 zur Drehlagerung des vorstehend erwähnten Exzenter-Lagerzapfens der Exzentereinheit 6 auf.

Gemäß Fig. 3 setzt sich die vormontierte pneumatische Schlagwerkseinheit 2 zusammen aus dem Führungsrohr 5 mit je endseitig zugeordnetem Erregerkolben 8 beziehungsweise Flugkolben 9, wobei am Erregerkolben 8 das Pleuel 7 angelenkt ist, welches über den Exzenter 10 der Exzentereinheit 6 angetrieben wird, um die rotierende Antriebsbewegung in eine alternierend lineare Bewegung zur Beaufschlagung der Schlagwerkseinheit 2 umzuwandeln. Um die Schlagwerkseinheit 2 im montierten Zustand am - hier nicht weiter dargestellten - Getriebegehäuse zu befestigen, weist das Führungsrohr 5 einen außenumfänglichen Flansch 18 für die Anbringung einer Verschraubung auf.

Aus der Fig. 4 ist ersichtlich, dass die Mittelachse X_{F} des Führungsrohrs 5 der Schlagwerkseinheit 2 gegenüber der Mittelachse X_{Z} des Zylinderabschnitts 14 des Getriebegehäuses 1 um einen radialen Abstand s versetzt ist, um die Schlagwerkseinheit 2 trotz der vom Konsolenabschnitt 15 hervorstehenden Antriebsübertragungsmittel in das Getriebegehäuse 1 einführen zu können.

Im in Fig. 5 dargestellten montierten Zustand der Schlagwerkseinheit 2 im Getriebegehäuse 1 befinden sich die beiden Mittelachsen X_{F} und Xz der jeweiligen Bauteile in koaxialer Übereinstimmung. Dabei kommt das distale Ende des Führungsrohrs 5 in einer Führungsaufnahme 19 des Getriebegehäuses 1 zum Eingriff. Die Führungsaufnahme 19 bildet mit dem Führungsrohr 5 insoweit eine Passung.

Gemäß Fig. 6 wird die Schlagwerkseinheit 2 lösbar mit dem Getriebegehäuse 1 befestigt, indem mehrere Schrauben 20a für die Verschraubung der Exzentereinheit 6 am Konsolenabschnitt 15 vorgesehen sind, wohingegen weitere mehrere Schrauben 20b eine Verschraubung des Führungsrohrs 5 über dessen Flansch 18 am Gehäuse 1 gewährleisten, so dass alle zueinander bewegbaren Bauteile fest lagefixiert sind.

Nach Fig. 7 ist ein im Bereich der Exzentereinheit 6 abdeckender Gehäusedeckel 21 vorgesehen, der ebenfalls lösbar über eine Verschraubung am Getriebegehäuse 1 angebracht ist, um die innen liegende Schlagwerkseinheit 2 vor Verschmutzung und Feuchtigkeit zu schützen. Dabei verläuft die Teilungsebene zum Gehäusedeckel 21 schräg gegenüber der Rotationsachse der Exzentereinheit 6 sowie der Längsachse des Führungsrohrs 5, um einen Zugang zu schaffen, der eine einfache und schnelle Montage der vormontierten Schlagwerkseinheit 2 gewährleistet.

Die Erfindung ist nicht beschränkt auf das vorstehend beschriebene exemplarische Ausführungsbeispiel. Es sind vielmehr auch Abwandlungen hiervon denkbar, die vom Schutzbereich der nachfolgenden Ansprüche mit umfasst sind. Insbesondere verzichtet die erfindungsbemäße Lösung auf eine Verbindung im Lastpfad des Getriebegehäuses, das somit auch als Leichtmetallgehäuse ausgebildet sein kann. Dynamische Lasten stützen sich gegen Trägheit ab. Ein einteiliges Getriebegehäuse ermöglicht es auf eine hochbelastete Schraubenverbindung und einer damit einhergehenden Konzentration der Lastpfade auf einzelne Schrauben zu verzichten.

### Bezugszeichenliste

- 1: Getriebegehäuse
- 2: Schlagwerkseinheit
- 3: Werkzeugaufnahmeeinheit
- 4: Döpper
- 5: Führungsrohr
- 6: Exzentereinheit
- 7: Pleuel
- 8: Erregerkolben
- 9: Flugkolben
- 10: Exzenter
- 11: Exzenter-Lagerzapfen
- 12: Zahnrad
- 13: Motorritzel
- 14: Zylinderabschnitt
- 15: Konsolenabschnitt
- 16: Montagefläche
- 17: Lageröffnung
- 18: Flansch
- 19: Führungsaufnahme
- 20: Schraube
- 21: Gehäusedeckel

- X_{Z}: Mittelachse des Zylinderabschnitts
- X_{F}: Mittelachse des Führungsrohrs
- s: radialer Abstand der Achsen

## Patentansprüche

1. Schlagwerksanordnung für einen Bohr- oder Meißelhammer mit einem Getriebegehäuse (1) zur Aufnahme einer pneumatischen Schlagwerkseinheit (2), umfassend einen in einem Führungsrohr (5) linear alternierend durch eine Exzentereinheit (6) mit Pleuel (7) bewegbar angeordneten Erregerkolben (8), **dadurch gekennzeichnet, dass** das einteilige Getriebegehäuse (1) aus einem Zylinderabschnitt (14) zur Unterbringung des Führungsrohres (5) sowie einem sich hieran in Längsrichtung anschließenden Konsolenabschnitt (15) zur Anbringung der Exzentereinheit (6) besteht, wobei eine hierfür vorgesehene Montagefläche (16) des Konsolenabschnitts (15) radial beabstandet zur Mittelachse (X_{Z}) des Zylinderabschnitts (14) angeordnet ist.

2. Schlagwerksanordnung nach Anspruch 1,
**dadurch gekennzeichnet, dass** der Innendurchmesser des Zylinderabschnitts (14) des Getriebegehäuses (1) so groß dimensioniert ist, dass sich das Führungsrohr (5) unter Berücksichtigung mindestens eines von der Montagefläche (16) hervorstehenden Antriebsübertragungsmittels montieren lässt.

3. Schlagwerksanordnung nach Anspruch 2,
**dadurch gekennzeichnet, dass** das Antriebsübertragungsmittel als ein Motorritzel (13) eines Antriebsmotors ausgebildet ist, das in einen Zahnrad (12) der Exzentereinheit (6) zum Eingriff kommt.

4. Schlagwerksanordnung nach Anspruch 1,
**dadurch gekennzeichnet, dass** die Montagefläche (16) eine Lageröffnung (17) zur Drehlagerung eines Excenter-Lagerzapfens (11) der Exzentereinheit (6) aufweist.

5. Schlagwerksanordnung nach Anspruch 3 oder 4,
**dadurch gekennzeichnet, dass** sich zur Montage der Schlagwerkseinheit (2) im Getriebegehäuse (1) die Mittelachse (X_{F}) des Führungsrohrs (5) der Schlagwerkseinheit (2) gegenüber der Mittelachse (Xz) des Zylinderabschnitts (14) des Getriebegehäuses (1) um einen radialen Abstand (s) beabstanden lässt, der zumindest der Länge (I) des Motorritzels (13) und/oder des Exzenter-Lagerzapfens (11) entspricht, wobei im montierten Zustand beide Mittelachsen (X_{F,} X_{Z}) koaxial zueinander verlaufen.

6. Schlagwerksanordnung nach Anspruch 1,
**dadurch gekennzeichnet, dass** die Schlagwerkseinheit (2) als vormontierte Baugruppe aus dem Führungsrohr (5), der Exzentereinheit (6) sowie einem dieser gegenüberliegenden Flugkolben (9) zusammengesetzt ist, wobei das Führungsrohr (5) einen außenumfänglichen Flansch (18) zur lösbaren Befestigung am Getriebegehäuse (1) aufweist.

7. Schlagwerksanordnung nach einem der vorstehenden Ansprüche,
**dadurch gekennzeichnet, dass** das distale Ende des Führungsrohres (5) in einer Führungsaufnahme (19) des Zylinderabschnitts (14) des Getriebegehäuses (1) zum Eingriff kommt.

8. Schlagwerksanordnung nach einem der vorstehenden Ansprüche,
**dadurch gekennzeichnet, dass** die Exzentereinheit (6) lösbar am Konsolenabschnitt (15) befestigt ist.

9. Schlagwerksanordnung nach einem der vorstehenden Ansprüche,
**dadurch gekennzeichnet, dass** ein den Bereich der Exzentereinheit (6) abdeckender Gehäusedeckel (21) lösbar am Getriebegehäuse (1) befestigt ist.

10. Bohr- oder Meißelhammer, ausgestattet mit einer Schlagwerksanordnung nach einem der vorstehenden Ansprüche.
